# FASCICULE DE BREVET EUROPEEN

(11) **EP 3 155 690 B1**
(45) Date de publication et mention de la délivrance du brevet: **29.08.2018**
(21) Numéro de dépôt: 15729390.3
(22) Date de dépôt: 08.06.2015
(51) Int. Cl.: H01Q 1/28, H01Q 3/12, H01Q 9/40, H01Q 21/00, H01Q 21/06

(54) **ANTENNE PLATE DE TELECOMMUNICATION PAR SATELLITE**
FLACHANTENNE ZUR SATELLITENKOMMUNIKATION
FLAT ANTENNA FOR SATELLITE COMMUNICATION

(30) Priorité: 13.06.2014 FR 1455393
(43) Date de publication de la demande: 19.04.2017
(73) Titulaire: Ineo Defense, 78140 Velizy-Villacoublay (FR)
(72) Inventeur: COLLIGNON, Gérard, 91400 Orsay (FR)
(74) Mandataire: Ipside
(86) Numéro de dépôt international: PCT/EP2015/062683
(87) Numéro de publication internationale: WO 2015/189136

(56) Documents cités:
- WO-A1-00/22696
- GB-A- 2 184 607
- GB-A- 2 398 172
- US-A- 2 566 703

## Description

### Domaine de l'invention

La présente invention se rapporte au domaine des antennes plates de télécommunication par satellite. L'invention est particulièrement adaptée aux aéronefs.

L'invention trouve une application particulièrement avantageuse pour l'émission et la réception des données vers ou depuis un satellite notamment pour les télécommunications par satellites de type Satcom (acronyme de communication par satellite ou « *Satellite communications »* en terminologie anglo-saxonne).

### Etat de la technique

Pour certaines applications de télécommunications, notamment aéroportées, il est nécessaire d'utiliser des antennes plates de très faible épaisseur afin de ne pas modifier le profil aérodynamique du porteur, par exemple lorsque l'antenne est positionnée sur la surface d'un aéronef.

Ces antennes de télécommunication comportent une surface plane comprenant au moins une ligne rayonnante apte à transmettre et recevoir des signaux d'une fréquence déterminée en fonction de la forme de la ligne rayonnante. Les signaux sont émis et reçus dans la direction du satellite qui peut être dépointée par rapport à la direction normale de l'antenne en fonction des mouvements du porteur. Plus spécifiquement, ces antennes doivent pointer un faisceau très directif à l'intérieur d'un cône d'au moins 60° de demi-angle afin que le gain de l'antenne reste suffisant pour garantir le rapport signal sur bruit nécessaire à la qualité de la liaison.

Une solution connue pour réaliser ce pointage consiste à utiliser une antenne plate 100 telle que décrite sur la Figure 1. Cette antenne plate 100 s'étend dans un plan xy sur une paroi externe 101 d'un aéronef. Des lignes rayonnantes 102 de l'antenne plate 100 émettent et reçoivent des signaux dans une direction dépointée 103 d'un angle α par rapport à la direction z normale à la surface de l'antenne plate 100 dans le plan perpendiculaire aux lignes rayonnantes 102 (xoz). Ce dépointage nécessite un réglage de la phase sur chaque ligne rayonnante au moyen par exemple de déphaseurs électroniques programmables. La phase ϕᵢ à afficher sur la ligne i pour obtenir un pointage dans la direction a est donnée par l'expression : ${ϕ}_{i} = 2 π i d sin α / λ ;$ avec : i correspondant à l'indice de la ligne, d au pas entre les lignes et λ à la longueur d'onde.

Afin de dépointer les signaux reçus dans un cône, l'antenne plate 100 est de plus mobile en rotation β autour d'un axe z orthonormé avec les axes xy.

Cette première solution permet de balayer électroniquement toutes les directions de pointage à l'intérieur du cône.

Cependant la direction du pointage en a est variable avec la longueur d'onde λ et ne permet pas un fonctionnement simultané dans deux bandes de fréquences très différentes comme en Satcom bande Ka par exemple (20GHz en réception , 30GHz en émission).

Pour remédier à ce problème, il est connu d'utiliser une lentille de ROTMAN décrite, par exemple, dans le brevet américain N° US 3,170,158. La lentille de ROTMAN est un dispositif connu permettant habituellement d'obtenir une antenne rayonnant plusieurs faisceaux dépointés dans un plan. La lentille est munie de N accès donnant chacun un faisceau dans une direction donnée indépendante de la fréquence. Le balayage angulaire est obtenu par commutation entre les N faisceaux disponibles.

La lentille est formée par l'espace entre deux plans conducteurs parallèles, le réseau d'entrée est constitué de cornets fixes réalisés en guide d'onde rayonnant une polarisation perpendiculaire aux plans métalliques. Le réseau de sortie peut être constitué par des éléments de type monopôles perpendiculaires aux plans métalliques et permettant de prélever l'énergie rayonnée par les cornets du réseau d'entrée. Le réseau linéaire des éléments rayonnant est alimenté par l'intermédiaire de liaisons (coaxiales par exemple) de longueurs telles que l'onde rayonnée soit plane.

Selon un principe voisin, le brevet américain N° US 8,284,102, divulgue un déphaseur électronique comprenant un sélectionneur électronique pour un réseau de sources linéaire ou courbe. La focalisation de l'antenne est réalisée par des éléments réflecteurs internes et des moyens de focalisation diélectrique ou réfractif.

Cette deuxième solution permet de disposer d'une antenne plate fixe sur la surface d'un aéronef. Cependant, cette solution limite le nombre de direction que peut pointer l'antenne en fonction du nombre de sources linéaires. De plus, l'implantation d'un réseau de sources linéaire et des moyens de sélection électronique augmente l'encombrement de l'antenne plate.

En outre, la lentille de ROTMAN est classiquement raccordée par des câbles coaxiaux connectés entre la lentille de ROTMAN et les lignes rayonnantes de l'antenne. La longueur des câbles coaxiaux est adaptée pour introduire un retard nécessaire à la focalisation de l'onde rayonnée par les lignes rayonnantes pour chaque cornet de la lentille de ROTMAN. Ces câbles sont, bien entendu, équipés de connecteurs à chaque extrémité.

Une telle antenne pose des problèmes de réalisation lorsque l'antenne est prévue pour fonctionner dans les bandes de fréquences élevées Ku ou Ka. Premièrement, la longueur des câbles doit être extrêmement précise pour limiter les erreurs sur la phase. Par exemple, pour une antenne fonctionnent à 30 GHz, une erreur de 0.2 mm de longueur d'un câble coaxial induit une erreur de phase de 10° environ. Deuxièmement, la taille des connecteurs des câbles coaxiaux limite les possibilités d'implantation et le nombre de cornets utilisables. Par exemple, pour une antenne fonctionnant à 30 GHz, le pas des lignes rayonnantes et des sorties de la lentille de Rotman est voisin de 5mm. De plus, une antenne de diamètre 500mm fonctionnant à 30GHz comporte environ 100 câbles tous différents ce qui impacte négativement les spécifications et les étapes de réalisation. Un déphaseur pour un réseau d'antenne est divulgué dans la demande britannique GB 2398172.

### Exposé de l'invention

La présente invention entend remédier aux inconvénients de l'art antérieur en proposant une antenne plate fixe munie d'un cornet mobile afin de balayer un grand nombre de directions de pointage de l'antenne. Les connexions entre le cornet et la platine rayonnante sont réalisées par un circuit d'alimentation multicouches.

A cet effet, la présente invention concerne une antenne plate de télécommunication par satellite comprenant une platine rayonnante comprenant au moins une ligne rayonnante, et un moyen d'adaptation apte à modifier le retard des champs émis ou reçu par l'au moins une ligne rayonnante, ledit un moyen d'adaptation comportant un cornet mobile en rotation entre les deux plaques métalliques, et un circuit d'alimentation multicouches dont une première couche est formée par l'au moins une plaque métallique contenant un réseau de capteurs de type fente et une dernière couche est munie d'au moins une fente de couplage connectée à l'au moins une ligne rayonnante, la première couche et la dernière couche étant reliées par au moins une ligne de transmission, la longueur de l'au moins une ligne de transmission étant adaptée pour introduire un retard nécessaire à la focalisation de l'onde rayonnée par la ligne rayonnante.

L'invention permet ainsi de balayer un grand nombre de directions de pointage par déplacement du cornet mobile en rotation associées aux lignes rayonnantes de l'antenne. L'accord de chaque ligne rayonnante étant effectué par la longueur d'une ligne de transmission reliant le réseau de capteurs de l'au moins une plaque métallique et la platine rayonnante. L'invention permet de fixer l'antenne sur une surface plane limitant ainsi la fragilité de l'antenne et améliorant l'aérodynamisme du porteur de l'antenne. L'antenne conforme à l'invention élimine également le besoin de câbles coaxiaux et de connecteurs. Cette structure d'antenne fonctionne dans une très large bande de fréquence car le cornet permet un pointage indépendant de la fréquence.

Selon un mode de réalisation, le cornet est apte à transmettre entre les plaques métalliques une onde dont le champ électrique est perpendiculaire aux plaques métalliques..

Selon un mode de réalisation, la longueur de l'au moins une ligne de transmission est adaptée pour introduire un retard supplémentaire permettant d'obtenir un pointage fixe initial de telle sorte que le pointage total varie de 0° à 60° pour un déplacement symétrique du cornet de ± 30° environ. Ce mode de réalisation, associé à la rotation globale de l'antenne sur 360° autour de son axe z permet de contenir toutes les directions dans un cône de demi-angle 60° centré sur la direction normale à l'antenne.

Selon un mode de réalisation, le circuit d'alimentation est constitué de cinq couches de circuits métalliques séparées de quatre couches de diélectrique. Ce mode de réalisation est particulièrement adapté à une antenne de type Satcom (acronyme de communication par satellite ou « *Satellite communications »* en terminologie anglo-saxonne).

Selon un mode de réalisation, le circuit d'alimentation est assemblé par collage. Ce mode de réalisation limite la complexité des opérations d'assemblage du circuit d'alimentation multicouches.

Selon un mode de réalisation, deux couches du circuit d'alimentation sont reliées par au moins un trou métallisé traversant une couche conductrice sans contact à travers une pastille non métallisée. Ce mode de réalisation est particulièrement adapté à une antenne de type Satcom (acronyme de communication par satellite ou « *Satellite communications »* en terminologie anglo-saxonne).

Selon un mode de réalisation, les deux plaques métalliques contenant le réseau de capteurs de type fente sont fixées sur un plan parallèle au plan de ladite platine rayonnante.

Selon un mode de réalisation, ladite platine rayonnante comporte plusieurs lignes rayonnantes espacées d'une demi-longueur d'onde. Ce mode de réalisation permet notamment d'éviter des problèmes liés aux lobes de réseau.

Selon un mode de réalisation, ladite platine rayonnante comporte plusieurs lignes rayonnantes constituées d'un alignement d'éléments rayonnants tels que des dipôles, des patchs ou des fentes.

Selon un mode de réalisation, ladite platine rayonnante comporte plusieurs lignes rayonnantes comportant chacune un répartiteur à une entrée et plusieurs sorties correspondant au nombre d'éléments rayonnants de la ligne rayonnante.

### Brève description des dessins

On comprendra mieux l'invention à l'aide de la description, faite ci-après à titre purement explicatif, des modes de réalisation de l'invention, en référence aux Figures dans lesquelles :
- la Figure 1 illustre une antenne de télécommunications par satellite plate et mobile selon l'état de la technique ;
- la Figure 2 illustre une antenne de télécommunications par satellite plate partiellement représentée selon un mode de réalisation de l'invention ;
- la Figure 3 illustre le cornet mobile de l'antenne de la Figure 2 ;
- la Figure 4 illustre le circuit d'alimentation multicouches de l'antenne de la Figure 2 ;
- la Figure 5 illustre une voie du circuit d'alimentation multicouches selon un mode de réalisation dans une vue en perspective ;
- la Figure 6 illustre la voie de la Figure 5 dans une vue en coupe ;
- la Figure 7 illustre la première couche de lignes de transmission du circuit d'alimentation multicouches pour un exemple d'antenne comportant 49 lignes rayonnantes ;
- la Figure 8 illustre la deuxième couche de lignes de transmission du circuit d'alimentation multicouches pour l'exemple de la Figure 7 ; et
- la Figure 9 illustre la première et la deuxième couche de lignes de transmission du circuit d'alimentation multicouche pour l'exemple de la Figure 7 ;

### Description détaillée des modes de réalisation de l'invention

La Figure 2 révèle une antenne plate 10 de télécommunications par satellite constituée d'une platine rayonnante 16 reliée à un moyen d'adaptation 11 apte à modifier les retards des champs émis ou reçus par la platine rayonnante 16.

La platine rayonnante 16 s'étend dans un plan xy et comporte plusieurs lignes rayonnantes 17 disposées suivant l'axe y à un pas voisin d'une demi longueur d'onde suivant l'axe x. Chaque ligne rayonnante 17 est constituée d'un alignement de N éléments rayonnants (non représentés), par exemple des dipôles, des patchs ou des fentes disposés à un pas inférieur à une longueur d'onde suivant l'axe des y et alimentés par un répartiteur comportant une entrée et N sorties.

Le moyen d'adaptation 11 est constitué d'un cornet 12 mobile en rotation entre deux plaques métalliques 13a et 13b parallèles à la platine rayonnante 16. Le cornet 12, représenté sur la Figure 3, est mobile en rotation autour de l'axe z' (parallèle ou confondu avec l'axe z) s'étendant dans une direction normale au plan xy. La mobilité du cornet 12 est assurée par un guide 20 commandé numériquement.

Le cornet 12 rayonne entre les deux plaques métalliques 13a, 13b une onde TEM (pour transverse électrique-magnétique) dont le champ électrique est perpendiculaires aux plaques métalliques 13a, 13b. Le moyen d'adaptation 11 comporte également un circuit d'alimentation 14 multicouches, représenté sur la Figure 4, reliant le cornet 12 à la platine rayonnante 16. Ce circuit d'alimentation 14 est constitué de cinq couches de circuit cuivre 13a, 20-23 séparées de quatre couches de diélectrique. L'ensemble est assemblé par collage. La première couche 13a est formée par la plaque métallique supérieure 13a. Une fente de couplage 27 pratiquée dans cette couche 13a donne un des capteurs du réseau de capteurs.

Les couches 13a, 20 et 21 forment une ligne de transmission de type triplaque dont la ligne conductrice est située sur la couche 20 et les plans de masse sur les couches 13a et 21.

Les couches 21,22 et 23 forment une seconde ligne de transmission de type triplaque dont la ligne conductrice est située sur la couche 22 et les plans de masse sur les couches 21 et 23. Une traversée 28 permettant de connecter les lignes 25 des couches 20 et 22 est réalisée au moyen d'un trou métallisé traversant la couche conductrice 21 sans contact à travers une épargne ou pastille non métallisée. La couche 23 est munie d'une fente de couplage 26 permettant d'alimenter une ligne 17 de la platine rayonnante 16.

Cette structure permet d'obtenir un coefficient de transmission entre la fente de couplage 27 et la platine rayonnante 16 de module sensiblement égal à un et de retard facilement contrôlable en ajustant la longueur des lignes 25 des couches 20 et 22. Ces lignes induisent également un retard supplémentaire permettant d'obtenir un pointage fixe initial de telle sorte que le pointage total varie de 0° à 60° pour un déplacement symétrique du cornet 12 de ± 30° environ.

Les Figures 5 et 6 représentent un exemple de réalisation du moyen d'adaptation 11 pour une voie. Le moyen d'adaptation 11 est constitué des plaques métalliques 13a, 13b disposées autour du cornet 12 (non représenté). La propagation des ondes émises et reçues par le cornet 12 sont transmises au circuit d'alimentation 14 multicouches par une fente de couplage 27. La propagation est fermée entre les plaques métalliques 13a et 13b à l'arrière de la fente 27 par une pièce métallique 30 dont le profil permet l'adaptation de la transmission.

Le circuit d'alimentation 14 est constitué de quatre couches de circuit imprimé assemblées par collage. Le matériau utilisé peut être par exemple du Rogers RT/duroid 5880 d'épaisseur 0.508mm.

Les couches 13a et 21 sont connectées au voisinage de la fente 27 par des trous métallisées permettant d'éviter la propagation de modes indésirables dans le circuit. L'énergie prélevée par la fente 27 circule dans la ligne 25a puis dans la ligne 25b après changement de couche réalisé au moyen de la traversée 28. Les couches 13a, 21 et 23 sont connectées au voisinage de la traversée par des trous métallisées permettant d'éviter la propagation de modes indésirables dans le circuit. La traversée est réalisée par un trou métallisé reliant les couches 20 et 22. Il traverse la couche 21 sans contact à travers une pastille non métallisée.

Le couplage à l'entrée d'une ligne de la platine rayonnante 16 est réalisé par la fente 26. Les couches 21 et 23 sont connectées au voisinage de la fente 26 par des trous métallisées permettant d'éviter la propagation de modes indésirables dans le circuit.

L'entrée de la ligne de la platine rayonnante 16 est également réalisée en technologie triplaque entre la ligne rayonnante 17 et les plans de masse 36 et 37. Elle est encastrée dans une pièce métallique 40 assurant un positionnement précis et de faibles impédances entre les différentes couches métalliques 23 ,36 et 37. Le couplage entre la ligne rayonnante 17 et la ligne 25b est obtenu grâce à la fente 26 et à la connexion de la ligne rayonnante 17 au plan de masse 37 par le trou métallisé 41. Les couches 36 et 37 sont connectées par des trous métallisées 42 permettant d'éviter la propagation de modes indésirables dans le circuit.

Les figures 7, 8 et 9 donnent l'allure du circuit complet pour un exemple d'antenne comportant 49 lignes rayonnantes. Les fentes de couplage avec les lignes rayonnantes 26 sont alignées à un pas voisin d'une demi-longueur d'onde (5 mm à 30 GHz). Les fentes 27 en liaison avec le cornet 12 sont disposées sur la courbe de sortie (voisine d'un arc de cercle) à un pas également voisin d'une demi-longueur d'onde. La longueur des lignes 25a, 25b ajustée au moyen de la position des traversées 28 donne le retard nécessaire à la focalisation et au pointage initial du faisceau vers 30° (cornet en position centrale).

Ce mode de réalisation permet de limiter l'encombrement du circuit d'alimentation 14 pour relier le cornet 12 aux lignes rayonnantes 17.

L'invention permet également de pointer toutes les directions contenues dans le cône de demi-angle 60° centré sur l'axe z par l'intermédiaire d'une rotation du cornet 12 de ±30° environ autour de l'axe z' et d'une rotation de l'ensemble antenne de 360° autour de l'axe z. Cette structure d'antenne fonctionne dans une très large bande de fréquences car le cornet mobile 12 permet d'obtenir un pointage indépendant de la fréquence.

## Revendications

1. Antenne plate (10) de télécommunication par satellite comprenant :
- une platine rayonnante (16) comprenant au moins une ligne rayonnante (17), et
- un moyen d'adaptation (11) apte à modifier le retard des champs émis ou reçu par l'au moins une ligne rayonnante (17) de la platine rayonnante (16),
**caractérisée en ce que** ledit un moyen d'adaptation (11) comporte :
- un cornet (12) mobile en rotation entre deux plaques métalliques (13a, 13b), et
- un circuit d'alimentation (14) multicouches (13a, 20-23) dont une première couche (13a) est formée par au moins une des plaques métalliques (13a, 13b) contenant un réseau de capteurs de type fente et une dernière couche (23) est munie d'au moins une fente de couplage connectée à l'au moins une ligne rayonnante (17) de la platine rayonnante (16),
- la première couche (13a) et la dernière couche (23) étant reliées par au moins une ligne de transmission (25),
- la longueur de l'au moins une ligne de transmission (25), reliant la première couche (13a) et la dernière couche (23), étant adaptée pour introduire un retard nécessaire à la focalisation de l'onde rayonnée par la ligne rayonnante (17).

2. Antenne plate selon la revendication 1, **caractérisée en ce que** le cornet (12) est apte à transmettre entre les plaques métalliques (13a, 13b) une onde dont le champ électrique est perpendiculaire aux plaques métalliques (13a, 13b).

3. Antenne plate selon la revendication 1 ou 2, **caractérisée en ce que** la longueur de l'au moins une ligne de transmission (25) est adaptée pour introduire un retard supplémentaire permettant d'obtenir un pointage fixe initial de telle sorte que le pointage total varie de 0° à 60° pour un déplacement symétrique du cornet (12) de ± 30° environ.

4. Antenne plate selon l'une des revendications 1 à 3, **caractérisée en ce que** le circuit d'alimentation (14) est constitué de cinq couches (13a, 20-23) de circuits métalliques séparées de quatre couches de diélectrique.

5. Antenne plate selon l'une des revendications 1 à 4, **caractérisée en ce que** deux couches (20, 22) du circuit d'alimentation (14) sont reliées par au moins un trou métallisé traversant une couche conductrice sans contact à travers une pastille non métallisée.

6. Antenne plate selon l'une des revendications 1 à 5, **caractérisée en ce que** le circuit d'alimentation (14) est assemblé par collage.

7. Antenne plate selon l'une des revendications 1 à 6, **caractérisée en ce que** les deux plaques métalliques (13a, 13b) contenant le réseau de capteurs de type fente sont fixées sur un plan parallèle au plan de ladite platine rayonnante (16).

8. Antenne plate selon l'une des revendications 1 à 7, **caractérisée en ce que** ladite platine rayonnante (16) comporte plusieurs lignes rayonnantes (17) espacées d'une demi-longueur d'onde.

9. Antenne plate selon l'une des revendications 1 à 8, **caractérisée en ce que** ladite platine rayonnante (16) comporte plusieurs lignes rayonnantes (17) constituées d'un alignement d'éléments rayonnants tels que des dipôles, des patchs ou des fentes.

10. Antenne plate selon l'une des revendications 1 à 9, **caractérisée en ce que** ladite platine rayonnante (16) comporte plusieurs lignes rayonnantes (17) comportant chacune un répartiteur à une entrée et plusieurs sorties correspondant au nombre d'éléments rayonnants de la ligne rayonnante.

## Patentansprüche

1. Flachantenne (10) zur Kommunikation per Satellit, umfassend:
- eine Strahlungsplatte (16), die mindestens eine Strahlungsleitung (17) aufweist, und
- ein Anpassungsmittel (11), das in der Lage ist, die Verzögerung der von der mindestens einen Strahlungsleitung (17) der Strahlungsplatte (16) emittierten oder empfangenen Felder zu modifizieren,
**dadurch gekennzeichnet, dass** das Anpassungsmittel (11) umfasst:
- ein Horn (12), das zwischen zwei Metallplatten (13a, 13b) drehbar ist, und
- einen mehrschichtigen (13a, 20-23) Speiseschaltkreis (14), von dem eine erste Schicht (13a) durch mindestens eine der Metallplatten (13a, 13b) gebildet wird, die ein Netz von Schlitzsensoren enthält, und eine letzte Schicht (23) ist mit mindestens einem Kupplungsschlitz versehen, der mit der mindestens einen Strahlungsleitung (17) der Strahlungsplatte (16) verbunden ist,
- wobei die erste Schicht (13a) und die letzte Schicht (23) durch mindestens eine Übertragungsleitung (25) verbunden sind,
- die Länge der mindestens einen Übertragungsleitung (25), die die erste Schicht (13a) und die letzte Schicht (23) verbindet, so angepasst ist, dass sie eine Verzögerung einführt, die notwendig ist, um die von der Strahlungsleitung (17) abgestrahlte Welle zu fokussieren.

2. Flachantenne nach Anspruch 1, **dadurch gekennzeichnet, dass** das Horn (12) in der Lage ist, zwischen den Metallplatten (13a, 13b) eine Welle zu übertragen, deren elektrisches Feld senkrecht zu den Metallplatten (13a, 13b) steht.

3. Flachantenne nach Anspruch 1 oder 2, **dadurch gekennzeichnet, dass** die Länge der mindestens einen Übertragungsleitung (25) so angepasst ist, dass sie eine zusätzliche Verzögerung einführt, um eine anfängliche feste Ausrichtung zu erhalten, sodass die gesamte Ausrichtung von 0° bis 60° bei einer symmetrischen Bewegung des Horns (12) um etwa ±30° variiert.

4. Flachantenne nach einem der Ansprüche 1 bis 3, **dadurch gekennzeichnet, dass** der Speiseschaltkreis (14) aus fünf Schichten (13a, 20-23) von metallischen Schaltkreisen besteht, die durch vier dielektrische Schichten getrennt werden.

5. Flachantenne nach einem der Ansprüche 1 bis 4, **dadurch gekennzeichnet, dass** zwei Schichten (20, 22) des Speiseschaltkreises (14) durch mindestens ein metallisiertes Loch verbunden sind, das durch eine leitende Schicht verläuft, die mittels einer nichtmetallisierten Unterlage kontaktlos ist.

6. Flachantenne nach einem der Ansprüche 1 bis 5, **dadurch gekennzeichnet, dass** der Speiseschaltkreis (14) zusammengeklebt ist.

7. Flachantenne nach einem der Ansprüche 1 bis 6, **dadurch gekennzeichnet, dass** die beiden Metallplatten (13a, 13b), die das Netz von Schlitzsensoren enthalten, in einer Ebene befestigt sind, die parallel zur Ebene der Strahlungsplatte (16) steht.

8. Flachantenne nach einem der Ansprüche 1 bis 7, **dadurch gekennzeichnet, dass** die Strahlungsplatte (16) mehrere Strahlungsleitungen (17) aufweist, die im Abstand von einer halben Wellenlänge angeordnet sind.

9. Flachantenne nach einem der Ansprüche 1 bis 8, **dadurch gekennzeichnet, dass** die Strahlungsplatte (16) mehrere Strahlungsleitungen (17) aufweist, die aus einer Reihe von Strahlungselementen wie Dipolen, Patches oder Schlitzen bestehen.

10. Flachantenne nach einem der Ansprüche 1 bis 9, **dadurch gekennzeichnet, dass** die Strahlungsplatte (16) mehrere Strahlungsleitungen (17) aufweist, die jeweils einen Eingangsverteiler und mehrere Ausgänge entsprechend der Anzahl der Strahlungselemente der Strahlungsleitung aufweisen.

## Claims

1. Flat antenna (10) for satellite communications comprising :
- a radiating plate (16) comprising at least one radiating line (17); and
- an adaptation means (11) capable of modifying delays in fields transmitted or received by the said at least one radiating line (17) on the radiating plate (16);
**characterised by** the fact that the said adaptation means (11) comprises:
- a moveable horn (12) rotating between two metallic plates (13a, 13b); and
- a multilayer (13a, 20-23) feeding circuit (14) with a first layer (13a) formed by at least one of the metallic plates (13a, 13b) housing a network of slit-like sensors, and a last layer (23) equipped with at least a coupling slit connected to the said at least one radiating line (17) of the radiating plate (16);
- the first layer (13a) and the last layer (23) connected by at least one transmission line (25);
- the length of the said at least one transmission line (25) connecting the first layer (13a) to the last layer (23) designed to introduce a delay needed to focus the wave radiated by the radiating line (17).

2. Flat antenna according to claim 1, **characterised by** the fact that the horn (12) is capable of transmitting through the metallic plates (13a, 13b) a wave with an electric field that is perpendicular to the metallic plates (13a, 13b).

3. Flat antenna according to claim 1 or 2, **characterised by** the fact that the length of the said at least one transmission line (25) is designed to introduce an additional delay that allows for an initial fixed pointing to be obtained, such that the total pointing varies between 0° and 60° for a symmetrical movement of the horn (12) of approximately ±30°.

4. Flat antenna according to one of claims 1 to 3, **characterised by** the fact that the feeding circuit (14) is made up of five layers (13a, 20-23) of metallic circuits separated by four dielectric layers.

5. Flat antenna according to one of claims 1 to 4, **characterised by** the fact that two layers (20, 22) of the feeding circuit (14) are connected by at least one metal hole running through a non-contact conductive layer through a non-metallic pad.

6. Flat antenna according to one of claims 1 to 5, **characterised by** the fact that the feeding circuit (14) is assembled by adhesive bonding.

7. Flat antenna according to one of claims 1 to 6, **characterised by** the fact that the two metallic plates (13a, 13b) containing the network of slit-like sensors are secured on a plane parallel to the plane of the said radiating plate (16).

8. Flat antenna according to one of claims 1 to 7, **characterised by** the fact that the said radiating plate (16) has several radiating lines (17) spaced out by a half-wavelength.

9. Flat antenna according to one of claims 1 to 8, **characterised by** the fact that the said radiating plate (16) comprises several radiating lines (17) composed of aligned radiating elements, including dipoles, patches or slits.

10. Flat antenna according to one of claims 1 to 9, **characterised by** the fact that the said radiating plate (16) comprises several radiating lines (17), each comprising a splitter with one input and several outputs in alignment with the number of radiating elements of the radiating line.
